# EUROPÄISCHE PATENTSCHRIFT

(11) **EP 1 947 392 B1**
(45) Veröffentlichungstag und Bekanntmachung des Hinweises auf die Patenterteilung: **04.03.2015**
(21) Anmeldenummer: 08000820.4
(22) Anmeldetag: 17.01.2008
(51) Int. Cl.: F24C 15/10

(54) **Kochfeld**
Hotplate
Champ de cuisson

(30) Priorität: 22.01.2007 DE 202007001432 U
(43) Veröffentlichungstag der Anmeldung: 23.07.2008
(73) Patentinhaber: E.G.O. Elektro-Gerätebau GmbH, 75038 Oberderdingen (DE)
(72) Erfinder: Boss, Roland, 75045 Walzbachtal-Jöhlingen (DE)
(74) Vertreter: Patentanwälte Ruff, Wilhelm, Beier, Dauster & Partner

(56) Entgegenhaltungen:
- EP-A2- 1 120 999
- WO-A2-2006/134556
- DE-A1- 10 345 198
- DE-A1- 19 806 690
- DE-C1- 10 026 045
- US-B1- 6 272 008
- US-B1- 6 410 892

## Beschreibung

Die Erfindung betrifft ein Kochfeld gemäß dem Oberbegriff des Anspruchs 1.

Üblicherweise werden bei Kochfeldern wie beispielsweise Induktionskochfeldern auf einem Tragblech des Kochfelds Heizeinrichtungen angeordnet und unter dem Tragblech wird ein Steuerungsgehäuse angebracht, welches eine Steuerung oder Elektronik für das Kochfeld aufweist. Es sind Verbindungsmittel vorgesehen, um Tragblech und Steuerungsgehäuse als zwei Teile lösbar miteinander zu verbinden bei der Montage des Kochfelds. Üblicherweise wird das Steuerungsgehäuse an dem Tragblech festgeschraubt, beispielsweise mit vier Blechschrauben an den Ecken des Steuerungsgehäuses als Verbindungsmittel. Dieser Schritt des Verschraubens ist vergleichsweise zeitaufwändig und verlangsamt bzw. verteuert die Fertigung des Kochfelds.

Aus der EP 1 120 999 A2 ist ein Haushaltgerät mit einem Kochfeld bekannt, bei dem unterhalb des Kochfeldes eine Trägereinrichtung vorgesehen ist, auf der ein Gehäuse für eine Steuer- und/oder Anzeigevorrichtung angeordnet ist. Dabei weist das Gehäuse zur Verbindung mit der Trägereinrichtung an seiner Unterseite Fortsätze auf, die von oben in entsprechende, korrespondierende Ausnehmungen in der Trägereinrichtung eingreifen. Das Gehäuse ist von oben auf die Trägereinrichtung aufgesetzt und wird durch seine Gewichtskraft auf der Trägereinrichtung gehalten. Alternativ kann das Gehäuse auch mittels einer oder mehrerer Rast- oder Schnappverbindungen mit der Trägereinrichtung verbunden sein, mittels derer dann eine Gewichtskraft des Gehäuses aufgenommen werden kann.

Aus der DE 198 06 690 A1 ist bekannt, Bauteile auf einem plattenförmigen Tragteil anzuordnen und dieses mit Hilfe unterschiedlicher formschlüssiger Verbindungen mit dem Tragteil zu verbinden. Dazu sind unter anderem Rastverbindungen vorgesehen, die jeweils durch einen am Bauteil angeordneten Federbügel mit einer Rastnase und einer entsprechenden Ausnehmung im Tragteil gebildet werden, wobei die Rastnase des Federbügels jeweils im verbundenen Zustand in die zugehörige Ausnehmung eingerastet ist. Die anderen formschlüssigen Verbindungen werden durch an der Unterseite des Bauteils angeordnete, pilzförmige Halteelemente in Form senkrecht nach unten stehender Schäfte mit Köpfen und entsprechenden langlochähnlichen Durchlassöffnungen im Tragteil gebildet. Dabei sind die Durchlassöffnungen schlüssellochförmig, wobei der Außendurchmesser der Köpfe jeweils kleiner ist als die größte Öffnungsweite und größer als die kleinste Öffnungsweite der Durchlassöffnungen. Zum Fügen dieser Verbindungen wird das Bauteil derart auf dem Tragteil angeordnet, dass die Schäfte mit den Köpfen die Durchlassöffnungen im Bereich der größten Öffnungsweite durchdringen. Anschließend wird das Bauteil entlang der langlochähnlichen Durchlassöffnung verschoben, so dass im verbundenen Zustand die pilzförmigen Halteelemente die Durchlassöffnungen im Bereich der kleinsten Öffnungsweite durchdringen und somit das Bauteil gegen ein Abheben vom Tragteil gesichert ist. Die Rastverbindung dient zur Sicherung der anderen Verbindungen und ist derart ausgebildet, dass ein Verschieben des Bauteils bzw. ein selbst-tätiges Lösen der Verbindungen im verbundenen bzw. eingerasteten Zustand nicht mehr möglich ist.

Aus der US 6272008 B1 ist es bekannt, eine schnell lösbare Verbindung zu schaffen, um ein Gerätegehäuse in einem Computergehäuse zu befestigen. Dabei sind an einer Unterseite und gegebenenfalls an einer Lateralseite des Gerätegehäuses Ausnehmungen vorgesehen, in welche Vorsprünge bzw. Haken des Computergehäuses eingreifen können. An einer Oberseite des Gerätegehäuses sind bewegbare Vorsprünge vorgesehen, die in entsprechende Ausnehmungen an einer oberen Quertraverse des Computergehäuses beim Ansetzen einrasten und ein selbsttätiges Lösen der Verbindung verhindern.

### Aufgabe und Lösung

Der Erfindung liegt die Aufgabe zugrunde, ein eingangs genanntes Kochfeld zu schaffen, mit dem Probleme des Standes der Technik vermieden werden können und insbesondere eine Fertigung des Kochfelds einfacher und schneller möglich ist sowie weiterhin eine Demontage von Tragblech und Steuerungsgehäuse erfolgen kann.

Gelöst wird diese Aufgabe durch ein Kochfeld mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Erfindungsgemäß ist vorgesehen, dass die Verbindungsmittel für Tragblech und Steuerungsgehäuse Haken aufweisen und entsprechende Ausnehmungen. Dabei sind die Haken an dem Tragblech und die Ausnehmungen an dem Steuerungsgehäuse vorgesehen. Die Haken sind ausgebildet zum Ansetzen an oder in die Ausnehmungen am anderen Teil, wobei dieses Ansetzen der beiden Teile in einer Ansetzrichtung erfolgt. Des Weiteren sind die Haken und Ausnehmungen dazu ausgebildet, dass anschließend die beiden Teile relativ zueinander bewegt werden in einer von der Ansetzrichtung abweichenden Endrichtung. Dadurch wird die eigentliche Verbindung hergestellt, wenn die beiden Teile zueinander in einer Endstellung vorliegen. Um ein Zurückbewegen, also ein Lösen von Tragblech und Steuerungsgehäuse, der beiden Teile aus der Endstellung heraus zu verhindern, ist an dem einen Teil ein bewegbarer Vorsprung vorgesehen und an dem anderen Teil eine Arretierung in Form einer abstehenden Ausprägung. Beim Bewegen der beiden Teile in die Endstellung bewegt sich der Vorsprung über die Arretierung hinweg. So wird in der Endstellung ein Formschluss mit der Arretierung bewirkt. Der bewegbare Vorsprung ist an dem Steuerungsgehäuse vorgesehen und die Arretierung an dem Tragblech.

Weiterhin ist erfindungsgemäß vorgesehen, dass das Steuerungsgehäuse in der Ansetzrichtung an das Tragblech angesetzt wird, wobei dabei die Haken in die Ausnehmungen eingreifen. Durch eine Bewegung in der Endrichtung hintergreifen die Haken die Ausnehmungen zur formschlüssigen Verbindung. Befinden sich die beiden Teile in der Endstellung der Montage bzw. Verbindung, so hat der bewegbare Vorsprung mit der Arretierung einen Formschluss gebildet, um ein Lösen der beiden Teile zu verhindern. Dieser Formschluss ist lösbar, beispielsweise für einen Reparaturfall, insbesondere durch Zurückbiegen des Vorsprungs von der Arretierung weg. So kann auf separate Befestigungsmittel wie Schrauben odgl. verzichtet werden, zumindest für die Herstellung der Verbindung an sich.

Der bewegbare Vorsprung ist so vorgespannt oder federnd ausgebildet, dass er selbsttätig mit der Arretierung zusammenwirkt. Insbesondere kann er selbsttätig in den Formschluss einrücken, beispielsweise von selbst beim Bewegen der beiden Teile in der Endrichtung in die Endstellung hinein. Der bewegbare Vorsprung ist dabei als eine Art längliche Federzunge ausgebildet. Beim Ansetzen der beiden Teile aneinander in der Ansetzrichtung liegt der bewegbare Vorsprung vor der Ausprägung und wird dann über die Ausprägung hinweg bewegt und greift mit Formschluss hinter sie. Dazu ist die Bewegungsrichtung des bewegbaren Vorsprungs vorteilhaft schräg oder quer zu der Endrichtung. Für ein solches selbsttätiges Bewegen des bewegbaren Vorsprungs über die Ausprägung hinweg kann die Ausprägung eine Abschrägung aufweisen auf der Seite, auf der der Vorsprung beim Ansetzen zu liegen kommt, und sich dann beim Bewegen der beiden Teile in der Endrichtung über die Ausprägung hinweg bewegen, sozusagen durch Wegbiegen. An der anderen Seite, an der der bewegbare Vorsprung in der Endstellung anliegt, sollte die Ausprägung gerade sein bzw. keine Abschrägung aufweisen, so dass ein Zurückbewegen ausschließlich durch Wegbiegen des Vorsprungs möglich ist.

In weiterer Ausgestaltung der Erfindung können zusätzlich zu einer unter Umständen selbsttätig herstellbaren formschlüssigen Verbindung zwischen Arretierung und bewegbarem Vorsprung lösbare Befestigungsmittel vorgesehen sein, beispielsweise Schrauben oder biegbare Laschen, mit denen der bewegbare Vorsprung an bzw. hinter der Arretierung befestigt wird gegen ein Zurückbewegen.

Die Haken sind an dem Tragblech vorgesehen und entsprechende Ausnehmungen an dem Steuerungsgehäuse, insbesondere an einem von dem Steuerungsgehäuse flanschartig nach außen stehenden breiten Rand, der flächig an dem Tragblech anliegt. Besonders bevorzugt ist vorgesehen, dass an zwei Seiten des Steuerungsgehäuses jeweils mehrere Ausnehmungen und entsprechende Haken vorgesehen sind für eine sichere und eine rundum stabile Befestigung von Tragblech und Steuerungsgehäuse aneinander. Dabei ist es vorteilhaft, wenn an einem Teil nur Haken und an dem anderen Teil nur Ausnehmungen vorgesehen sind, wobei Haken und Ausnehmungen jeweils gleich bzw. identisch ausgebildet sein können.

Um die Montage weiter zu vereinfachen und sicherer zu machen, kann vorgesehen sein, dass Haken und entsprechende Ausnehmungen derart verteilt bzw. angeordnet sind, dass das Steuerungsgehäuse nur in einer einzigen möglichen Position oder Stellung an das Tragblech angesetzt werden kann. So sind Fehler durch Vertauschen sowohl bei der Montage als auch einer möglichen späteren Reparatur vermeidbar.

In weiterer Ausgestaltung der Erfindung kann vorgesehen sein, dass die Haken und die Ausnehmungen derart ausgebildet sind, dass die beispielsweise schlitzförmigen Ausnehmungen beim Einrücken der Haken ein gewisses Spiel aufweisen, welches sozusagen eine Toleranz bei der Genauigkeit beim Ansetzen ermöglicht. Insbesondere können die Ausnehmungen etwas breiter und auch ein gutes Stück länger sein als die Haken. Des Weiteren sollten sie so ausgebildet sein, dass beim Bewegen der beiden Teile in der Endrichtung in die Endstellung hinein dieses Spiel weniger wird bzw. zumindest in der Endstellung ein fester Sitz gewährleistet ist. Dies ist möglich durch Anschrägungen bzw. Verdickungen im Bereich hinter den Ausnehmungen, an welchen die Haken beim Bewegen in die Endstellung hinein anliegen.

Die Erfindung sieht weiterhin vor, dass der bewegbare Vorsprung beim Einrücken der Haken in die entsprechenden Ausnehmungen bzw. beim Ansetzen des Steuerungsgehäuses an das Tragblech auf einer Ausprägung als Arretierung zu liegen kommt. Die Federkraft des Vorsprungs kann beim Ansetzen leicht überwunden werden, so dass sich der Vorsprung entsprechend zurückbiegt. Wird dann das Steuerungsgehäuse in der Endrichtung an dem Tragblech in die Endstellung bewegt, greift bzw. schnappt der bewegbare Vorsprung hinter die Ausprägung und stellt den Formschluss her.

Es kann vorgesehen sein, dass das Tragblech deutlich größer ist als das Steuerungsgehäuse, beispielsweise zweimal bis fünfmal so groß. Des Weiteren ist vorteilhaft das Steuerungsgehäuse in etwa mittig bzw. zentral an dem Tragblech angesetzt und weist auch die gleiche Form auf. Beide Teile können vorteilhaft aus Blech hergestellt werden, insbesondere das Tragblech.

Diese und weitere Merkmale gehen außer aus den Ansprüchen auch aus der Beschreibung und den Zeichnungen hervor.

### Kurzbeschreibung der Zeichnungen

Ein Ausführungsbeispiel der Erfindung ist in den Zeichnungen schematisch dargestellt und wird im Folgenden näher erläutert. In den Zeichnungen zeigen:
- Fig. 1A: ein Teil eines Kochfelds in Form eines Tragblechs und eines Steuerungsgehäuses darunter im noch nicht angesetzten Zustand,
- Fig. 1B: eine Vergrößerung eines Ausschnitts aus Fig. 1A,
- Fig. 2A: die beiden Teile aus Fig. 1A im aneinander angesetzten Zustand,
- Fig. 2B: eine Vergrößerung eines Ausschnitts aus Fig. 2A,
- Fig. 3A: die beiden Teile aus Fig. 2A nach Bewegen entlang der Endrichtung in die Endstellung und
- Fig. 3B: eine Vergrößerung eines Ausschnitts aus Fig. 3A.

### Detaillierte Beschreibung des Ausführungsbeispiels

In Fig. 1A sind als ein Teil eines Kochfelds bzw. als Zwischenschritt bei dessen Montage ein Tragblech 13 und ein Steuerungsgehäuse 20 dargestellt. Das Tragblech 13 weist einen nach unten abgefalzten umlaufenden Rand 14 auf, der eine Unterseite 15 umgibt. Die Unterseite 15 weist einen zentralen Durchbruch 16 auf für Verbindungen zwischen einer Steuerung in dem Steuerungsgehäuse 20 und Heizeinrichtungen bzw. Induktionsspulen, die oben auf das Tragblech 13 aufgelegt sind, hier jedoch nicht dargestellt sind. Des Weiteren weist die Unterseite 15 am Tragblech 13 mehrere herausgestellte und nach rechts weisende Haken 17 auf sowie eine Ausprägung 18. Aus der Vergrößerung in Fig. 1B ist zu erkennen, dass zum einen die Haken 17 für eine bestimmte Richtung ausgebildet sind und gleich ausgebildet sind. Des Weiteren ist zu erkennen, dass die Ausprägung 18 an der rechten Seite eine Anschrägung 19 aufweist, während sie nach links in etwa rechtwinklig von dem Tragblech 13 absteht.

Rund um das Steuerungsgehäuse 20 mit einem ebenfalls umlaufenden, seitlich abstehenden Rand 21 sind in diesem Rand 21 nahe am Steuerungsgehäuse 20 Ausnehmungen 23 in Form von Schlitzen vorgesehen, und zwar sechs Ausnehmungen 23 entlang der beiden Längsseiten des Steuerungsgehäuses 20. Rechts neben den Ausnehmungen 23 weist der Rand 21 Verdickungen 24 auf. Dies ist wiederum besonders gut aus Fig. 1B zu ersehen. Darauf wird später noch eingegangen.

An der nach rechts weisenden Stirnseite des Steuergehäuses 20 ist eine Federzunge 26 vorgesehen. Diese ist entlang der strichlierten Linie aus dem sonstigen Rand 21 heraus biegbar und dazu an der durchgezogen dargestellten Linie von dem Rand 21 getrennt. Dies ist dann aus Fig. 2B noch deutlicher erkennbar.

Das Steuerungsgehäuse 20 wird entlang der Aufsetzrichtung A gemäß Fig. 1A an das Tragblech 13 angesetzt oder anders herum. Eine Steuerung oder Elektronik befindet sich bereits im Steuerungsgehäuse 20.

In Fig. 2A ist dargestellt, wie das Steuerungsgehäuse 20 in der Aufsetzrichtung A gemäß Fig. 1A an das Tragblech 13 angesetzt worden ist. Sämtliche Haken 17 greifen durch die entsprechenden Ausnehmungen 23 im Steuerungsgehäuse 20 bzw. in dessen Rand 21. Wie vor allem aus Fig. 2B in Vergrößerung besser zu erkennen ist, kommt beim Ansetzen die Federzunge 26 genau auf der Ausprägung 29 bzw. mit ihrer in Fig. 2B linken oberen Kante im Bereich der Anschrägung 19 zu liegen. Deswegen ist sie an ihrem rechten unteren durchtrennten Ende von dem Rand 21 abgebogen.

Nun wird das Steuerungsgehäuse 20 entlang der Endrichtung E gemäß Fig. 2A an dem Tragblech 13 bewegt oder auch anders herum. Am Ende dieser Bewegung liegt in der Endstellung gemäß Fig. 3A ein Kochfeld 11 vor. Hier wird insbesondere auch auf Fig. 3B mit der Vergrößerung verwiesen. Aus dieser ist zu erkennen, wie die Haken 17 nicht nur irgendeinen Bereich des Randes 21 am Ende der Ausnehmungen 23 übergreifen, sondern gerade die Verdickungen 24 übergreifen. Dadurch wird eine gute Befestigungswirkung des Steuergehäuses 20 zu der Unterseite 15 des Tragblechs 13 hin sichergestellt, insbesondere wenn die Verdickungen 24 von den Ausnehmungen 23 weg zunehmen bzw. dicker werden.

Des Weiteren ist vor allem aus Fig. 3B zu erkennen, dass die Federzunge 26 die Ausprägung 18 hintergreift bzw. neben dieser zu liegen kommt und somit wiederum im Wesentlichen flach an dem Tragblech 13 anliegt wie der sonstige Rand 21 auch. Da die Ausprägung 18 an der nach links weisenden Seite keine Anschrägung aufweist, kann bei einer Bewegung des Steuerungsgehäuses 20 entgegen der Endrichtung E die Federzunge 26 nicht über die Ausprägung 18 rutschen und somit wird ein nicht selbsttätig lösbarer Formschluss gebildet. Dieser verhindert, dass die beiden Teile gegeneinander verschoben werden können zur Lösung voneinander. Die Ausprägung 18 bildet die oben beschriebene Arretierung.

Vor allem aus den Fig. 2B und 3B ist zu erkennen, dass es auch möglich ist, dass der Rand 21 des Steuerungsgehäuses 20 an Stelle einer separaten bewegbaren Federzunge 26 eine gewisse Flexibilität oder Biegbarkeit aufweist. So kann er selber beim Ansetzen des Steuerungsgehäuses 20 an das Tragblech 13 verbogen werden oder an der Ausprägung 18 zurückweichen und für einen ähnlichen Formschluss hinter der Ausprägung 18 zur Verriegelung liegen.

Das Lösen des Formschlusses kann leicht dadurch erfolgen, dass die Federzunge 26 von dem Tragblech 13 weggebogen wird und somit nicht mehr an der Ausprägung 18 anliegt. Hierzu kann beispielsweise vorgesehen sein, dass links neben der Ausprägung 18 ein Loch odgl. in dem Tragblech 13 vorgesehen ist, durch welches von oben mit einem Durchsteckwerkzeug die Federzunge 26 weggedrückt werden kann.

Ebenfalls ist es anhand der Fig. 3B für den Fachmann leicht zu ersehen, dass anstelle der Ausprägung 18 eine größere Öffnung in dem Tragblech 13 an der Stelle vorgesehen sein könnte, an der die Federzunge 26 liegt. Diese Federzunge 26 kann entweder selbsttätig oder aber durch ein Werkzeug nach oben in diese Ausnehmung des Tragblechs 13 eingedrückt werden oder einrücken, so dass ebenfalls ein nicht selbsttätig lösbarer Formschluss gegeben ist. Nachteilig hierbei wäre unter Umständen, dass die Federzunge über die Oberseite des Tragblechs 13 übersteht und hier im Wege sein könnte.

Des Weiteren ist in Fig. 3A gestrichelt eine Glaskeramikplatte 12 dargestellt. Diese wird für das Kochfeld 11 auf das Tragblech 13 aufgebracht, wenn die Induktionsspulen auf die Oberseite des Tragblechs 13 aufgebracht worden sind. Eine hauptsächliche mechanische Verbindung zwischen der Glaskeramikplatte 12 und dem Tragblech 13 kann durch einen nicht dargestellten, außen umlaufenden Rand, Klemmen odgl. hergestellt werden.

Anhand der Fig. 3B ist es ebenfalls für den Fachmann leicht zu ersehen, wie die Federzunge 26 mit dem Tragblech 13 verbunden werden kann, beispielsweise mittels einer Blechschraube entweder von oben zuerst durch das Tragblech 13 oder von unten zuerst durch die Federzunge 26. Weitere Befestigungsmittel sind leicht realisierbar.

Der Vorteil der Anbringung der Haken 17 an dem Tragblech 13 bzw. an dessen Unterseite 15 und der Ausnehmungen 23 am Rand 21 bzw. am Steuerungsgehäuse 20 liegt darin, dass die Oberseite des Tragblechs 13 vollständig eben und ohne überstehende Teile ausgebildet sein kann. Dadurch ist die Anbringung von Heizeinrichtungen, insbesondere Induktionsheizeinrichtungen, besonders einfach.

## Patentansprüche

1. Kochfeld (11) mit einem Tragblech (13) zur Anordnung von Heizeinrichtungen darauf und mit einem Steuerungsgehäuse (20) für eine Steuerung oder Elektronik, wobei Verbindungsmittel (17, 23) vorgesehen sind zur lösbaren Verbindung von Tragblech (13) und Steuerungsgehäuse (20) miteinander, wobei Tragblech und Steuerungsgehäuse zwei Teile (13, 20) sind, die im montierten Zustand des Kochfelds (11) miteinander verbunden sind, **dadurch gekennzeichnet, dass**
- die Verbindungsmittel Haken (17) aufweisen an der Unterseite (15) des Tragblechs (13) und entsprechende Ausnehmungen (23) aufweisen an dem Steuerungsgehäuse (20), wobei die Haken (17) ausgebildet sind zum Ansetzen an den Ausnehmungen (23) in einer Ansetzrichtung (A) und zum anschließenden Bewegen der beiden Teile (13, 20) relativ zueinander in einer von der Ansetzrichtung (A) abweichenden Endrichtung (E) zur Herstellung der Verbindung in einer Endstellung,
- wobei an dem Steuerungsgehäuse (20) ein bewegbarer Vorsprung als eine Art längliche Federzunge (26) ausgebildet ist und an derselben Unterseite (15) des Tragblechs (13) wie die Haken (17) eine Arretierung in Form einer abstehenden Ausprägung (18) für die Federzunge (26) vorgesehen ist, wobei beim Bewegen in die Endstellung die Federzunge (26) zu der Ausprägung (18) hin und über diese hinweg oder in diese hinein bewegt ist und in der Endstellung als Formschluss mit der Ausprägung (18) zusammenwirkt zum Verhindern eines Zurückbewegens aus der Endstellung heraus zum Lösen von Tragblech (13) und Steuerungsgehäuse (20).

2. Kochfeld nach Anspruch 1, **dadurch gekennzeichnet, dass** die Federzunge (26) vorgespannt bzw. federnd ausgebildet ist zum selbsttätigen Zusammenwirken mit der Ausprägung (18), insbesondere zum selbsttätigen Einrücken in den Formschluss.

3. Kochfeld nach Anspruch 2, **dadurch gekennzeichnet, dass** in der Endstellung die Federzunge (26) mit Formschluss hinter die Ausprägung (18) greift und die Bewegungsrichtung der Federzunge (26) schräg oder quer ist zu der Endrichtung (E) der beiden Teile (13, 20) in die Endstellung hinein.

4. Kochfeld nach Anspruch 3, **dadurch gekennzeichnet, dass** die Ausprägung (18) eine Abschrägung (19) aufweist auf der von der Federzunge (26) in der Endstellung weg weisenden Seite zum Bewegen der Federzunge (26) über die Ausprägung (18) hinweg beim Bewegen der beiden Teile (13, 20) in der Endrichtung (E), wobei vorzugsweise die Ausprägung (18) an der Seite zur Federzunge (26) in der Endstellung hin gerade ist bzw. entlang der Bewegungsrichtung der Federzunge (26) verläuft.

5. Kochfeld nach einem der vorhergehenden Ansprüche, **dadurch gekennzeichnet, dass** die Federzunge (26) beim Einrücken der Haken (17) in die entsprechenden Ausnehmungen (23) auf der Ausprägung (18) zu liegen kommt.

6. Kochfeld nach einem der vorhergehenden Ansprüche, **dadurch gekennzeichnet, dass** die Federzunge (26) durch lösbare Befestigungsmittel in der Endstellung mit Formschluss arretiert ist zum Verhindern eines Zurückbewegens über die Ausprägung (18) hinweg, wobei vorzugsweise die Befestigungsmittel lösbar sind und insbesondere eine Schraube oder eine biegbare Lasche sind.

7. Kochfeld nach einem der vorhergehenden Ansprüche, **dadurch gekennzeichnet, dass** der Formschluss zwischen der Federzunge (26) und Ausprägung (18) nur von der anderen Seite des Tragblechs (13) zugänglich ist, an der das Steuerungsgehäuse (20) nicht anliegt.

8. Kochfeld nach einem der vorhergehenden Ansprüche, **dadurch gekennzeichnet, dass** mehrere Ausnehmungen (23) an zumindest zwei Seiten des Steuerungsgehäuses (20) vorgesehen sind.

9. Kochfeld nach einem der vorhergehenden Ansprüche, **dadurch gekennzeichnet, dass** die Verteilung von Haken (17) und entsprechenden Ausnehmungen (23) derart ist, dass Tragblech (13) und Steuerungsgehäuse (20) nur in einer einzigen möglichen Position aneinander ansetzbar und miteinander verbindbar sind.

10. Kochfeld nach einem der vorhergehenden Ansprüche, **dadurch gekennzeichnet, dass** die Haken (17) und die Ausnehmungen (23) derart ausgebildet sind, dass sie beim Einrücken der Haken (17) in die Ausnehmungen (23) ein Spiel aufweisen für ein leichteres Einrücken, wobei sie in der Endstellung fest und ohne Spiel aneinander sitzen, insbesondere mittels Verdickungen (24) nahe der Ausnehmungen (23).

## Claims

1. Cooktop (11) comprising a metal support plate (13) for arrangement of heating devices thereon and comprising a control casing (20) for a control unit or electronics, wherein fasteners (17, 23) are provided for detachable connection of the metal support plate (13) with the control casing (20), wherein metal support plate and control casing are two parts (13, 20) that in an assembled state of the cooktop (11) are connected with one another,
**characterized in that**
- the fasteners include hooks (17) on the underside (15) of the metal support plate (13) and include corresponding cuts (23) on the control casing (20), wherein the hooks are designed for attachment with the cuts (23) in an attachment direction (A) and for subsequent moving of the two parts (13, 20) relative to each other in a final direction (E) differing from the attachment direction (A) to obtain the connection in a final assembled position,
- wherein on the control casing (20) there is a movable protrusion in the form of a type of longitudinal flexible tongue (26) and on the same underside (15) of the metal support plate (13) as the hooks (17) there is provided a catch in the form of a prominent projection (18) for the flexible tongue (26), wherein during moving into the final assembled position the flexible tongue (26) is moved towards the projection (18) and over the projection or into the projection and in the final assembled position cooperates with the projection (18) in a form-fitting manner, in order to prevent retraction from the final assembled position and detaching of metal support plate (13) and control casing (20).

2. Cooktop according to claim 1, **characterized in that** the flexible tongue (26) is prestressed or resilient for self-acting cooperating with the projection (18), in particular for self-acting engagement in the form-fitting condition.

3. Cooktop according to claim 2, **characterized in that** in the final assembled position the flexible tongue (26) engages in a form-fitting manner behind the projection (18) and the movement direction of the flexible tongue (26) is diagonal or perpendicular to the final direction (E) of the two parts (13, 20) into the final assembled position.

4. Cooktop according to claim 3, **characterized in that** the projection (18) has a slant (19) on the side facing away from the flexible tongue (26) in the final assembled position for moving the flexible tongue (26) over the projection (18) during moving the two parts (13, 20) in the final direction (E), wherein preferably the projection (18) on the side towards the flexible tongue (26) in the final assembled position is straight and extends along the movement direction of the flexible tongue (26), respectively.

5. Cooktop according to any one of the preceding claims, **characterized in that** the flexible tongue (26) during sliding the hooks (17) into the respective cuts (23) comes to rest against the projection (18).

6. Cooktop according to any one of the preceding claims, **characterized in that** the flexible tongue (26) is locked in the final assembled position in a form-fitting manner by detachable fixing means so as to prevent reverse movement over the projection (18), wherein preferably the fixing means are detachable, and in particular are a screw or a bendable clip.

7. Cooktop according to any one of the preceding claims, **characterized in that** the form-fitting condition between flexible tongue (26) and projection (18) is accessible only from the other side of the metal support plate (13), where the control casing (20) does not rest on.

8. Cooktop according to any one of the preceding claims, **characterized in that** a plurality of cuts (23) are provided on at least two sides of the control casing (20).

9. Cooktop according to any one of the preceding claims, **characterized in that** distribution of the hooks (17) and corresponding cuts (23) is such that metal support plate (13) and control casing (20) are attachable and connectable to each other in only one possible position.

10. Cooktop according to any one of the preceding claims, **characterized in that** the hooks (17) and the cuts (23) are formed such that when sliding the hooks (17) into the cuts (23) there is a clearance for easier sliding, wherein in the final assembled position they are sitting tightly and without clearance against each other, in particular by means of thickenings (24) in the vicinity of the cuts (23).

## Revendications

1. Plaque de cuisson (11) avec une tôle porteuse (13) pour l'agencement de dispositifs de chauffage sur celle-ci et avec un boîtier de commande (20) pour une commande ou une électronique, dans laquelle il est prévu des moyens d'assemblage (17, 23) pour l'assemblage démontable de la tôle porteuse (13) et du boîtier de commande (20) l'un à l'autre, dans laquelle la tôle porteuse et le boîtier de commande sont deux parties (13, 20), qui sont assemblées l'une à l'autre dans l'état monté de la plaque de cuisson (11), **caractérisée en ce que**
- les moyens d'assemblage présentent des crochets (17) sur le côté inférieur (15) de la tôle porteuse (13) et présentent des évidements correspondants (23) sur le boîtier de commande (20), dans laquelle les crochets (17) sont configurés de façon à se joindre aux évidements (23) dans une direction de jonction (A) et pour déplacer ensuite les deux parties (13, 20) l'une par rapport à l'autre dans une direction finale (E) s'écartant de la direction de jonction (A) en vue de la réalisation de l'assemblage dans sa position finale,
- dans laquelle une saillie mobile est formée sur le boîtier de commande (20) sous la forme d'une sorte de languette flexible allongée (26) et il est prévu, sur le même côté inférieur (15) de la tôle porteuse (13) que les crochets (17), un arrêt sous la forme d'une empreinte saillante (18) pour la languette flexible (26), dans laquelle, lors du déplacement dans la position finale, la languette flexible (26) est déplacée vers et par-delà l'empreinte (18) ou dans celle-ci, et elle coopère dans la position finale en assemblage par emboîtement avec l'empreinte (18) pour empêcher un mouvement de retour hors de la position finale pour la séparation de la tôle porteuse (13) et du boîtier de commande (20).

2. Plaque de cuisson selon la revendication 1, **caractérisée en ce que** la languette flexible (26) est précontrainte ou élastique pour coopérer automatiquement avec l'empreinte (18), en particulier pour s'engager automatiquement dans l'assemblage par emboîtement.

3. Plaque de cuisson selon la revendication 2, **caractérisée en ce que** la languette flexible (26) s'engage, dans la position finale, en assemblage par emboîtement derrière l'empreinte (18) et la direction de mouvement de la languette flexible (26) est oblique ou transversale à la direction finale (E) des deux parties (13, 20) dans la position finale.

4. Plaque de cuisson selon la revendication 3, **caractérisée en ce que** l'empreinte (18) présente un biseautage (19) sur le côté situé à l'opposé de la languette flexible (26) dans la position finale pour le déplacement de la languette flexible (26) par-delà l'empreinte (18) lors du déplacement des deux parties (13, 20) dans la direction finale (E), dans laquelle de préférence l'empreinte (18) est droite sur le côté tourné vers la languette flexible (26) dans la position finale ou s'étend le long de la direction de déplacement de la languette flexible (26).

5. Plaque de cuisson selon l'une quelconque des revendications précédentes, **caractérisée en ce que** la languette flexible (26) vient s'appliquer sur l'empreinte (18) lors de l'insertion des crochets (17) dans les évidements correspondants (23).

6. Plaque de cuisson selon l'une quelconque des revendications précédentes, **caractérisée en ce que** la languette flexible (26) est bloquée en assemblage par emboîtement dans la position finale par des moyens de fixations séparables afin d'empêcher un mouvement de retour par-delà l'empreinte (18), dans laquelle les moyens de fixation sont de préférence séparables et sont en particulier une vis ou une patte flexible.

7. Plaque de cuisson selon l'une quelconque des revendications précédentes, **caractérisée en ce que** l'assemblage par emboîtement entre la languette flexible (26) et l'empreinte (18) n'est accessible que par l'autre côté de la tôle porteuse (13), sur lequel le boîtier de commande (20) n'est pas appliqué.

8. Plaque de cuisson selon l'une quelconque des revendications précédentes, **caractérisée en ce qu'**il est prévu plusieurs évidements (23) sur au moins deux côtés du boîtier de commande (20).

9. Plaque de cuisson selon l'une quelconque des revendications précédentes, **caractérisée en ce que** la répartition des crochets (17) et des évidements correspondants (23) est telle que la tôle porteuse (13) et le boîtier de commande (20) ne peuvent être posés l'un sur l'autre et assemblés l'un à l'autre que dans une seule position possible.

10. Plaque de cuisson selon l'une quelconque des revendications précédentes, **caractérisée en ce que** les crochets (17) et les évidements (23) sont configurés de telle manière que, lors de l'insertion des crochets (17) dans les évidements (23), ils présentent un jeu pour faciliter l'insertion, dans laquelle ils sont posés l'un sur l'autre de façon fixe et sans jeu dans la position finale, en particulier au moyen de surépaisseurs (24) à proximité des évidements (23).
